# EUROPÄISCHE PATENTSCHRIFT

(11) **EP 0 461 211 B1**
(45) Veröffentlichungstag und Bekanntmachung des Hinweises auf die Patenterteilung: **27.10.1993**
(21) Anmeldenummer: 90916701.7
(22) Anmeldetag: 24.11.1990
(51) Int. Cl.: F02D 1/18, F02M 41/12

(54) **KRAFTSTOFFEINSPRITZPUMPE**
FUEL INJECTION PUMP
POMPE D'INJECTION DE CARBURANT

(30) Priorität: 29.12.1989 DE 3943297
(43) Veröffentlichungstag der Anmeldung: 18.12.1991
(73) Patentinhaber: ROBERT BOSCH GMBH, 70442 Stuttgart (DE)
(72) Erfinder: KRIEGER, Klaus, D-7151 Affalterbach (DE); RÜSSELER, Karl-Friedrich, D-7257 Ditzingen 3 (DE); SCHARF, Michael, D-7253 Renningen (DE)
(86) Internationale Anmeldenummer: DE9000906
(87) Internationale Veröffentlichungsnummer: WO9110055

(56) Entgegenhaltungen:
- DE-A- 2 923 896
- DE-A- 3 900 346
- DE-C- 3 014 313
- DE-C- 3 135 477
- DE-C- 3 744 618
- Patent Abstracts of Japan, Band 11, Nr. 310, M630, Zusammenfassung von JP 62-96741, publ. 1987-05-06 (MAZDA MOTOR CORP)

## Beschreibung

### Stand der Technik

Die Erfindung geht aus einer Kraftstoffeinspritzpumpe der Verteilerbauart für Brennkraftmaschinen der im Oberbegriff des Anspruchs 1 definierten Gattung.

Bei einer bekannten Kraftstoffeinspritzpumpe dieser Art (DE 37 44 618 C1) wird der Drosselquerschnitt lastabhängig so eingestellt, daß er mit zunehmender Verschiebung der Reglermuffe von der Vollstellung bis hin zur Nullast- oder Leerlaufstellung zunimmt. Mit dem jeweiligen Drosselquerschnitt wird der Kraftstoffdruck in dem Pumpeninnenraum zunehmend abgesenkt. Damit sinkt der auf den Spritzverstellkolben wirkende Steuerdruck und der unter der Rückstellkraft einer Rückstellfeder stehende Spritzverstellkolben des Spritzverstellers wird zurückgeschoben und verstellt den Förderbeginn des Verteilerkolbens und damit den Spritzbeginn zunehmend in Richtung "spät". Der Abflußkanal zum Abfluß von Kraftstoff aus dem Pumpeninnenraum zwecks Steuerdruckabsenkung verläuft dabei im Innern einer sog. Reglerachse, auf welcher die Reglermuffe gleitet, und ist mit einer am Umfang der Reglerachse mündenden Radialbohrung verbunden. Die unterschiedlichen Drosselquerschnitte werden durch zwei Radialbohrungen in der Reglermuffe eingestellt, die einen solchen axialen Abstand voneinander haben, daß mit zunehmender Verschiebung der Reglermuffe erst eine und dann beide Bohrungen mit der Radialbohrung der Reglerachse in Verbindung treten.

### Vorteile der Erfindung

Die erfindungsgemäße Kraftstoffeinspritzpumpe mit den kennzeichnenden Merkmalen des Anspruchs 1 hat demgegenüber den Vorteil, daß ausgehend von der Vollaststellung mit zunehmender Entlastung der Brennkraftmaschine eine Spritzbeginnverstellung nach "spät" erfolgt, im Nullastpunkt oder Leerlauf jedoch wieder der Spritzbeginn auf "früher" eingestellt wird, der allerdings nicht so "früh" liegt wie der Spritzbeginn bei Vollast. Dadurch wird in allen Lastbereichen eine gute Kraftstoffaufbereitung und -verbrennung sichergestellt und ein sauberes Abgas erzielt.

Durch die in den weiteren Ansprüchen aufgeführten Maßnahmen sind vorteilhafte Weiterbildungen und Verbesserungen der im Anspruch angegebenen Kraftstoffeinspritzpumpe möglich.

In den Ansprüchen 2,3 und 5 sind dabei drei verschiedene Varianten angegeben, wie in den drei Laststellungen "Vollast", "Teillast", "Nullast" oder "Leerlauf" der gewünschte Drosselquerschnitt der Entlastungsdrossel durch Verschieben der Reglermuffe eingestellt werden kann. Die Ausführungsform der Erfindung gemäß Anspruch 2 hat dabei den Vorteil, daß die Lastbereiche in Größe und Lage relativ leicht variiert werden können, und zwar auch noch nachträglich. Der erforderliche Nachbearbeitungsaufwand ist hierbei relativ gering. Bei den Ausführungsbeispielen der Erfindung gemäß Anspruch 3 bzw. 5 sind diese Lastbereiche fest vorgegeben und können nachträglich nicht verändert werden. Allerdings ist hier der konstruktive Aufwand geringer.

### Zeichnung

Die Erfindung ist anhand von in der Zeichnung dargestellten Ausführungsbeispielen in der nachfolgenden Beschreibung näher erläutert. Es zeigen:
- Fig. 1: einen Längsschnitt einer Kraftstoffeinspritzpumpe der Verteilerbauart, schematisch dargestellt,
- Fig. 2: ausschnittweise einen Längsschnitt von Reglermuffe und Reglerachse bei der Kraftstoffeinspritzpumpe in Fig. 1 in vergrößerter Darstellung,
- Fig. 3: ausschnittweise einen Längsschnitt von Reglermuffe und Reglerachse gemäß einem weiteren Ausführungsbeispiel in drei verschiedenen Verschiebepositionen der Reglermuffe,
- Fig. 4: ausschnittweise eine Abwicklung des Mantels der Reglermuffe in Fig. 3,
- Fig. 5: ausschnittweise und in vergrößerter Darstellung einen Längsschnitt der Reglerachse mit zugeordneter Abwicklung des Mantels der Reglermuffe gemäß einem dritten Ausführungsbeispiel in drei verschiedenen Verschiebepositionen der Reglermuffe,
- Fig. 6: ein Diagramm des Steuerdruckverlaufs Pᵢ im Pumpeninnenraum der Kraftstoffeinspritzpumpe in Fig. 1 in Abhängigkeit von dem Verschiebeweg s_{M} der Reglermuffe bei einer Reglermuffe gemäß Fig. 2,
- Fig. 7: ein Diagramm des Verlaufs des Steuerdrucks Pᵢ im Pumpeninnenraum der Kraftstoffeinspritzpumpe gemäß Fig. 1 in Abhängigkeit von Verschiebeweg sₘ der Reglermuffe bei einer Reglermuffe gemäß Fig. 3 oder 5.

### Beschreibung der Ausführungsbeispiele

Bei der in Fig. 1 im Längsschnitt schematisch dargestellten Kraftstoffeinspritzpumpe der Verteilerbauart wird ein auch als Verteiler dienender Pumpenkolben 11 durch eine Antriebswelle 12 mittels eines Nockengetriebes 13 in eine hin- und hergehende und gleichzeitig rotierende Bewegung versetzt. Bei jedem Druckhub des Pumpenkolbens 11 wird dabei aus einem Pumpenarbeitsraum 14 über eine Verteilerlängsnut 15 Kraftstoff zu einem von mehreren Druckkanälen 16 gefördert, die um den Pumpenkolben 11 herum in gleichmäßigen Drehwinkelabständen angeordnet sind und jeweils zu einem nicht dargestellten Brennraum einer Brennkraftmaschine führen.

Der Pumpenarbeitsraum 14 wird über einen Saugkanal 17 aus einem im Gehäuse 10 der Kraftstoffeinspritzpumpe vorhandenen kraftstoffgefüllten Pumpeninnenraum 18 mit Kraftstoff versorgt, indem während des Saughubs des Pumpenkolbens 11 der Saugkanal 17 durch im Pumpenkolben 11 vorgesehene Steuernuten 19 aufgesteuert wird. Die Anzahl der Steuernuten 19 entspricht der Anzahl der Druckkanäle 16 und damit der Anzahl der pro Umdrehungen des Pumpenkolbens 11 ausgeführten Druckhübe. In dem Saugkanal 17 ist ein Magnetventil 20 angeordnet, das zur Beendigung der Einspritzung und zum Abstellen der Brennkraftmaschine den Saugkanal 17 sperrt.

Die pro Hub des Pumpenkolbens 11 in je einen der Druckkanäle 16 geförderte Kraftstoffeinspritzmenge wird durch die axiale Lage eines auf den Pumpenkolben 11 axial verschieblich sitzenden Einspritzmengen-Steuerglieds oder Regelschiebers 21 bestimmt. Dessen axiale Lage wird durch einen Drehzahlregler 22 und einen willkürlich betätigbaren Verstellhebel 23 festgelegt, unter Auswertung der jeweiligen Drehzahl und Last. Die Last wird bestimmt durch die Stellung des Gaspedals des Kraftfahrzeugs in Verbindung mit dessen Fahrwiderständen.

Der Pumpeninnenraum 18 wird von einer Förderpumpe 24 mit Kraftstoff versorgt, die durch die Antriebswelle 12 angetrieben wird und aus einem Kraftstoffbehälter 25 über eine Saugleitung 26 Kraftstoff ansaugt. Durch ein Drucksteuerventil 27 wird der Ausgangsdruck der Förderpumpe 24 und damit der Druck pᵢ im Pumpeninnenraum 18 gesteuert, wobei dieser Druck mit zunehmender Drehzahl der Antriebswelle 12 entsprechend einer gewünschten Funktion ansteigt. Im Pumpeninnenraum 18 sind sowohl das Nockengetriebe 13 als auch der Drehzahlregler 12 angeordnet, die somit allseitig von dem Druck pᵢ im Pumpeninnenraum 18, nachfolgend Steuerdruck genannt, beaufschlagt sind und vom Kraftstoff geschmiert werden.

Das Nockengetriebe 13 weist einen Rollen 28 tragenden Rollenring 29 auf, der um einen bestimmten Winkel verdrehbar im Gehäuse gelagert ist und über einen Verstellbolzen 31 mit einem Spritzverstellkolben 32 eines Spritzverstellers 30 verdrehschlüssig gekoppelt ist. In Fig. 1 ist der Spritzverstellkolben 32 um 90° verdreht in der Zeichenebene dargestellt. Der tangential zum Rollenring 29 axial verschiebbare Spritzverstellkolben 32 ist in der einen Verstellrichtung durch eine Rückstellfeder 33 und in der anderen Verstellrichtung durch den in einem Steuerraum 34 herrschenden Steuerdruck des Pumpeninnenraums 18 beaufschlagt. Steuerraum 34 und Pumpeninnenraum 18 stehen über einen im Spritzverstellkolben 32 vorhandenen Drosselkanal 35 miteinander in Verbindung. Steigt der Steuerdruck im Pumpeninnenraum 18 mit zunehmender Drehzahl, so wird der Spritzverstellkolben 32 entgegen der Rückstellfeder 33 verschoben und der Rollenring 29 verdreht. In der Innenbohrung des Rollrings 29 ist eine Klauenkupplung vorhanden, bei der Klauen der Antriebswelle 12 mit Klauen des Pumpenkolbens 11 ineinandergreifen, so daß der Pumpenkolben 11 unabhängig von der Antriebswelle 12 eine Hubbewegung während des Rotierens ausüben kann. Am Pumpenkolben 11 ist eine Hub- oder Stirnnockenscheibe 36 angeordnet, die mit ihrer Stirnnocken tragenden Fläche auf den Rollen 28 abläuft, wobei die Zahl der Stirnnocken wiederum der Zahl der Druckkanäle 16 entspricht. Bei der Verschiebung des Spritzverstellkolbens 32 gegen die Rückstellfeder 33 wird nun der Rollenring 19 so verdreht, daß die Stirnnocken der Stirnnockenscheibe 36 bezogen auf die Drehlage der Antriebswelle 12 früher mit den Rollen 28 in Eingriff gelangen, wodurch der Hubbeginn des Pumpenkolbens 11 und damit der Förderbeginn des Kraftstoffs und der Spritzbeginn SB in Bezug auf die Drehlage der Antriebswelle 12 früher erfolgt. Je höher also der Steuerdruck im Pumpeninnenraum 18 und dort am Spritzverstellkolben 32 ist, desto früher ist dieser Spritzbeginn SB.

Der Antrieb des Drehzahlreglers 22 erfolgt über ein Zahnrad 37, das mit der Antriebswelle 12 fest verbunden ist und einen Drehzahlgeber 38 mit Fliehgewichten 39 antreibt. Die Fliehgewichte 39 greifen an der einen Seite einer Reglermuffe 40 an, die axial verschiebbar auf einer Reglerachse 41 sitzt. Mit ihrem freien Ende liegt die Reglermuffe 40 an einem durch eine Regelfeder 42 belasteten Regelhebelsystem 43, das den Regelschieber 21 betätigt. Das Regelhebelsystem 43 ist auf einer Achse 44 schwenkbar gelagert. Die Vorspannung der Regelfeder 42 ist durch den Verstellhebel 23 änderbar, und zwar in der Art, daß bei Verstellung des Verstellhebels 23 in Richtung zunehmender Last der Regelschieber 21 in Fig. 1 nach oben geschoben und damit die Kraftstoffeinspritzpumpe vergrößert wird.

Um den Förderbeginn, der wie bisher beschrieben nur drehzahlabhängig verändert wird, auch lastabhängig ändern zu können, wird von der Reglermuffe 40 eine Entlastungsdrossel 45 im Pumpeninnenraum 18 in der Weise gesteuert, daß je nach lastabhängiger Verschiebestellung der Reglermuffe 40 ein unterschiedlicher Drosselquerschnitt zu einem in der Reglerachse 41 als Axialbohrung ausgebildeten Abflußkanal 46 freigegeben wird. Durch dieses gedrosselte Aufsteuern des Abflußkanals 46 kann der Druck im Pumpeninnenraum 18 verringert werden, wodurch sich der Spritzverstellkolben 32 unter der Rückstellfeder 33 zurückbewegt und durch Drehen des Rollenrings 29 den Förderbeginn bzw. Spritzbeginn SB in Richtung "spät" verstellt. Der Abflußkanal 46 ist über eine Abflußleitung 47 mit dem Kraftstoffbehälter 25 verbunden.

Die Reglermuffe 40 mit Reglerachse 41 ist in Fig. 2 vergrößert dargestellt. Die hohl ausgebildete, stirnseitig mit einem Verschlußstück 51 verschlossene Reglermuffe 40 trägt die Entlastungsdrossel 45, die durch Verschieben der Reglermuffe 40 auf der Reglerachse 41, je nach Verschiebestellung der Reglermuffe 40 einen mehr oder weniger großen Drosselquerschnitt zum Abflußkanal 46 hin freigibt. Drei markante Verschiebestellungen der Regelmuffe sind in Fig. 2 stirchliniert angedeutet und mit VL (Vollast), TL (Teillast) und mit NL (Nullast oder Leerlauf) gekennzeichnet. In diese Stellungen wird die Reglermuffe 40 durch die Fliehgewichte 39 überführt, wenn infolge Entlastung der Brennkraftmaschine deren Drehzahl und damit die Drehzahl der Antriebswelle 12 zunimmt. Die Entlastungsdrossel 45 weist zwei in der Reglermuffe 40 im Axialabstand eingebrachte Radialbohrungen 48,49 mit stark voneinander abweichenden Bohrungsdurchmessern auf, die mit einer durchgehenden Querbohrung 50 in der Reglerachse 41 zusammenwirken. Die Querbohrung 50 ist über eine axiale Sackbohrung 52, die auf der Stirnseite der Reglerachse 41 durch einen Stopfen 53 abgeschlossen, ist und über eine in der Sackbohrung 52 mündende radiale Stichbohrung 54 mit einer ersten Ringnut 55 in der Reglerachse 41 verbunden. Im Axialabstand von der ersten Ringnut 55 ist eine zweite Ringnut 56 in die Reglerachse 41 eingebracht, die über eine zweite Stichbohrung 57 mit dem Abflußkanal 46 verbunden ist. Mit den beiden Ringnuten 55,56 wirkt eine Verbindungsnut 58 in der Reglermuffe 40 zusammen. Die Verbindungsnut 58 ist so bemessen und angeordnet, daß sie die beiden Ringnuten 55,56 in der Vollaststellung (VL) der Reglermuffe 40 voneinander trennt und in den übrigen Verschiebepositionen der Reglermuffe 40 (TL und NL) miteinander verbindet. Die beiden Radialbohrungen 48,49 in der Reglermuffe 40 und die Querbohrung 50 in der Reglerachse 41 sind einander so zugeordnet, daß in der Teillaststellung (TL) der Reglermuffe 40 die durchmessergrößere Radialbohrung 48 und in der Nullaststellung (NL) die durchmesserkleinere Radialbohrung 49 mit der Querbohrung 50 in Verbindung tritt. In der Teillaststellung (TL) fließt über den großen Querschnitt der Radialbohrung 40 relativ viel Kraftstoff in den Abflußkanal 46 ab, so daß der Druck im Pumpeninnenraum 18 relativ weit abgesenkt wird. Entsprechend groß ist der Verschiebeweg des Spritzverstellerkolbens 32 unter der Wirkung der Rückstellfeder 33, und durch das dadurch bewirkte Verdrehen des Rollenrings 29 wird der Spritzbeginn weit nach "spät" verschoben. In der Nullaststellung (NL) wird der Drosselquerschnitt auf den kleineren Bohrungsquerschnitt der Radialbohrung 49 gedrosselt, so daß wesentlich weniger Kraftstoff abfließen kann und der Druck im Pumpeninnenraum 18 wieder zunimmt. Der Spritzverstellkolben 32 wird gegen die Kraft seiner Rückstellfeder 33 verschoben und verstellt den Spritzbeginn wieder in Richtung "früh". Da aber Kraftstoff nach wie vor gedrosselt über die querschnittskleinere Radialbohrung 49 abfließt, wird der Druck im Pumpeninnenraum 18 nicht so stark ansteigen wie in der Vollaststellung (VL) der Reglermuffe 40, in welcher die Verbindungsnut 58 die Verbindung der Radialbohrungen 48,49 zum Abflußkanal 46 auftrennt. Der Verlauf des Drucks pᵢ im Pumpeninnenraum 18 ist in Abhängigkeit von dem Verschiebeweg sₘ der Reglermuffe 40 in Fig. 6 dargestellt. Er ist bei Vollast (VL) sehr hoch, nimmt im Teillastbereich sehr stark ab und wächst im Nullastbereich (NL) in etwa auf die Hälfte des Drucks vom Vollastbereich an. Dieses Diagramm entspricht auch im wesentlichen den Verlauf des Spritzzeitpunktes (Spritzbeginn SB) in Abhängigkeit von der Last (L), wobei der Spritzbeginn (SB), ausgehend von der Abszisse, sich von "spät" nach "früh" bewegt.

In Fig. 3 und 4 ist ein weiteres Ausführungsbeispiel der Entlastungsdrossel 45 in der Reglermuffe 40 dargestellt. Fig. 3a zeigt dabei die Reglermuffe 40 in der Vollaststellung (VL), Fig. 3b in der Teillaststellung (TL) und Fig. 3c in der Nullaststellung (NL). Fig. 4 zeigt die Abwicklung des Mantels der Reglermuffe 40. Die Entlastungsdrossel 45 weist eine Vielzahl von in der Reglermuffe 40 eingebrachten, die Muffenwand vollständig durchdringenden Ausnehmungen 61 ,62 auf, die in zwei Querschnittsebenen in Umfangsrichtung nebeneinander liegen. Alle Ausnehmungen 61 ,62 haben den gleichen Querschnitt, wobei jedoch die Anzahl der Ausnehmungen 61 in der einen Querschnittsebene doppelt so groß ist wie die Anzahl der Ausnehmungen 62 in der anderen Querschnittsebene. Die Reglerachse 41 trägt eine mit dem Abflußkanal 46 über eine Querbohrung 60 verbundene Ringnut 63, deren axiale Nutbreite so groß bemessen ist, daß sie die Ausnehmungen 61 ,62 in beiden Querschnittsebenen zu überdecken vermag. Ausnehmungen 61 ,62 und Ringnut 63 sind nunmehr so angeordnet, daß die Ringnut 63 in der Vollaststellung der Reglermuffe 40 (Fig. 3a) ausschließlich die zahlmäßig wenigen Ausnehmungen 62 in der einen Querschnittsebene, in der Teillaststellung (Fig. 3b) alle Ausnehmungen 61 ,62 und in der Nullaststellung (Fig. 3c) die zahlmäßig mehr Ausnehmungen 61 in der anderen Querschnittsebene überdeckt. Damit verbindet die Entlastungsdrossel 45 den Pumpeninnenraum 18 mit dem Abflußkanal 46 in der Vollaststellung über einen kleinen Drosselquerschnitt, der von den Ausnehmungen 62 gebildet wird, in der Teillaststellung über einen sehr großen Querschnitt, der von der Summe der Ausnehmung 61 ,62 gebildet wird und in der Nullaststellung über einen wiederum kleineren Drosselquerschnitt, der jedoch doppelt so groß ist wie der Drosselquerschnitt in der Vollaststellung und der von den Ausnehmungen 62 in der zweiten Querschnittsebene gebildet wird. Der Verlauf des Steuerdrucks pᵢ im Pumpeninnenraum 18 bei der beschriebenen Verschiebung der Reglermuffe 40 ist in Fig. 7 in Abhängigkeit von deren Verschiebeweg s_{M} dargestellt. Anstelle der unterschiedlichen Anzahl der Ausnehmungen 61 ,62 in den beiden Querschnittsebenen kann auch deren Größe (oder beides) unterschiedlich gewählt werden. Es muß nur sichergestellt sein, daß der insgesamt in der Querschnittsebene der Ausnehmungen 61 vorhandene Durchflußquerschnitt entsprechend gröBer ist als der in der Querschnittsebene der Ausnehmungen 62 insgesamt zur Verfügung stehende Durchflußquerschnitt.

Ein weiteres Ausführungsbeispiel der Entlastungsdrossel 45 in der Reglermuffe 40 ist in Fig. 5 illustriert. Im unteren Teil der Fig. 5 ist die Reglerachse 41 dargestellt und im oberen Bild die Abwicklung der Mantelfläche der auf der Reglerachse 41 axial verschieblich sitzenden Reglermuffe 40. Dabei ist in Fig. 5 die relative Lage der Reglermuffe 40 gegenüber der Reglerachse 41 für die Vollaststellung (Fig.5a), für die Teillaststellung (Fig. 5b) und für die Nullaststellung (Fig. 5c) dargestellt. Die Entlastungsdrossel 45 weist eine Anzahl in der Reglermuffe 40 eingebrachten, die Muffenwand ganz durchdringenden Ausnehmungen 71 ,72 auf, die sich in Axialrichtung erstrecken und mit einer stirnseitigen Begrenzungskante in der gleichen Querschnittsebene liegen. Sie weisen in Umfangsrichtung gesehen voneinander einen beliebigen Abstand auf. Die Ausnehmungen 71 ,72 sind in zwei Gruppen unterteilt, wobei in jeder Gruppe die Ausnehmungen 71 bzw. 72 den gleichen Querschnitt aufweisen. Dabei haben alle Ausnehmungen 71 ,72 die gleiche Breite in Umfangsrichtung gesehen, jedoch weisen die Ausnehmungen 71 der einen Gruppe eine größere axiale Ausdehnung auf als die Ausnehmungen 72 der anderen Gruppe. Die Reglerachse 41 trägt eine Ringnut 73, deren axiale Nutbreite gleich groß wie die axiale Länge der Ausnehmungen 72 bemessen ist. Die Ringnut 73 ist über vier Radialbohrungen 74 mit dem Abflußkanal 46 verbunden. Die Ausnehmungen 71 ,72 und die Ringnut 73 sind einander so zugeordnet, daß die Ringnut 73 in der Vollaststellung der Reglermuffe 40 (Fig. 5a) keine der Ausnehmungen 71 ,72 überdeckt, in der Teillaststellung (Fig. 5b) mit allen Ausnehmungen 71 ,72 korrespondiert und in der Nullaststellung (Fig. 5c) nur mit den Ausnehmungen 71 der einen Gruppe mit der größeren axialen Länge korrespondiert. Die jeweils von der Ringnut 73 zu dem Auslaßkanal 46 hin freigegebene Druchtrittsflächen zum Abströmen des Kraftstoffs aus dem Pumpeninnenraum 18 ist in Fig. 5 durch Schraffur gekennzeichnet. Da die Anzahl der Ausnehmungen 71 ,72 in beiden Gruppen gleich groß ist, ist damit die Summe der Durchtrittsflächen für den Kraftstoff in der Teillaststellung der Reglermuffe (Fig. 5b) doppelt so groß wie in der Nullaststellung (Fig. 5c). In der Vollaststellung (Fig. 5a) besteht keine Verbindung zwischen Pumpeninnenraum 18 und Abflußkanal 46. Der Verlauf des Steuerdrucks pᵢ im Pumpeninnenraum 18 in Abhängigkeit von dem Verschiebeweg s_{M} der Reglermuffe 40 ist wiederum in Fig. 7 zu sehen.

Bei dem beschriebenen Ausführungsbeispiel der Entlastungsdrossel 50 ist es nicht zwingend, daß die axiale Nutbreite der Ringnut 73 gleich der axialen Länge der kürzeren Ausnehmungen 72 ist. Allgemein muß die Ringnut 73 in ihrer Nutbreite gleich oder kleiner bemessen werden als der maximale Verschiebeweg der Reglermuffe 40 reduziert um die axiale Länge der kürzeren Ausnehmungen 72 und um die Summe der erforderlichen Abstandsmaße der stirnseitigen Begrenzungskanten der kürzeren Ausnehmungen 72 von der Ringnut 73 bei Voll- und Teillaststellung der Reglermuffe 40. Unter Abstandsmaß wird hier der zusätzliche Verschiebeweg der Reglermuffe 40 verstanden, um nach Kongruenz von Steuerkante der Ringnut 73 und Begrenzungskante der kürzeren Ausnehmungen 72 eine zuverlässige Abdeckung der kürzeren Ausnehmungen 72 durch die Reglerachse 41 sicherzustellen. Die kürzeren Ausnehmungen 72 werden von der in Fig. 5 linken Steuerkante der Ringnut 73 aufgesteuert und von der rechten Steuerkante wieder zugesteuert. Die längeren Ausnehmungen 71 werden von der linken Steuerkante aufgesteuert und bieten nach einem Verschiebeweg der Reglermuffe 40, der der Nutbreite der Ringnut 73 plus einer in Vollaststellung der Reglermuffe 40 zu berücksichtigenden Überdeckung entspricht einen konstanten Steuerquerschnitt bei Verschiebung der Reglermuffe 40 in Richtung Nullast.

Führt man die axiale Länge der kürzeren Ausnehmungen 72 kleiner als die Nutbreite der Ringnut 73 aus, so kann damit ein breiterer Teillastbereich TL realisiert werden. Dabei sind zwei Ausführungen möglich. Bei der ersten Ausführung liegen die kürzeren Ausnehmungen 72 mit ihrer einen stirnseitigen Begrenzungskante nicht in der gleichen Ebene mit den Begrenzungskanten der längeren Ausnehmungen 71. In diesem Fall entspricht der Verlauf des Steuerdrucks pᵢ im Pumpeninnenraum 18 dem in Fig. 7 strichliniert eingezeichneten Kurvenzug.

Bei der zweiten Ausführung liegen die Begrenzungskanten von kurzen und langen Ausnehmungen 71 ,72 in der gleichen Querschnittsebene. Der Verlauf des Steuerdrucks pᵢ in Abhängigkeit vom Verschiebeweg s_{M} der Reglermuffe 40 entspricht der in Fig. 7 strichliniert eingezeichneten Linie. Die Steigung der einzelnen Bereiche des Verlaufs pᵢ = f(s_{M}) kann durch eine entsprechend gewählte Breite der Ausnehmungen 71,72, in Umfangsrichtung der Reglermuffe 40 gesehen, variiert werden.

## Patentansprüche

1. Kraftstoffeinspritzpumpe der Verteilerbauart für Brennkraftmaschinen mit einem einen Pumpenarbeitsraum (14) begrenzenden Pump- und Verteilerkolben (11), der von einer Antriebswelle (12) in einer hin- und hergehenden und zugleich rotierenden Bewegung angetrieben wird, mit einem auf dem Pump- und Verteilerkolben (11) axial verschiebbaren Einspritzmengen-Steuerglied (21), mit einem das Einspritzmengen-Steuerglied betätigenden Drehzahlregler (22), der eine drehzahlabhängig sich verschiebende Reglermuffe (40) aufweist, mit einem hydraulischen Spritzversteller (30), der einen von einem Steuerdruck beaufschlagten Spritzverstellkolben (32) aufweist, der den Hubbeginn des Pump- und Verteilerkolbens (11) und damit den Förder- bzw. Einspritzbeginn (SB) bezogen auf die Drehlage der Antriebswelle (12) mit zunehmendem Steuerdruck auf "früh" und mit abnehmendem Steuerdruck auf "spät" verstellt, mit einem den Drehzahlregler (22) aufnehmenden Pumpeninnenraum (18), der mit unter Steuerdruck stehendem Kraftstoff gefüllt ist und einerseits mit dem Spritzverstellkolben (32) in Verbindung steht und andererseits eine von der Reglermuffe (40) lastabhängig gesteuerte Entlastungsdrossel (45) aufweist, die je nach Verschiebestellung der Reglermuffe (40) einen unterschiedlichen Drosselquerschnitt zu einem vom Pumpeninnenraum (18) abführenden Abflußkanal (46) derart aufsteuert, daß der Drosselquerschnitt sich von der Verschiebestellung der Reglermuffe (40) bei Vollast ausgehend zur Verschiebestellung bei Teillast hin vergrößert, dadurch gekennzeichnet, daß die Entlastungsdrossel (45) in der Reglermuffe (40) so ausgebildet ist, daß der zum Abflußkanal (46) freigegebene Drosselquerschnitt in einer von der Reglermuffe (40) bei Vollast eingenommenen Verschiebestellung (VL) null oder sehr klein, in einer durch Entlastung von der Reglermuffe eingenommenen Teillaststellung (TL) groß und in einer durch weitere Entlastung von der Reglermuffe (40) eingenommenen Nullast- oder Leerlaufstellung (NL) wieder kleiner jedoch größer als in der bei Vollast eingenommenen Verschiebestellung ist.

2. Pumpe nach Anspruch 1, dadurch gekennzeichnet, daß die Reglermuffe (40) auf einer den Abflußkanal (46) als Axialbohrung enthaltenden Reglerachse (41) axial verschiebbar sitzt, daß die Entlastungsdrossel (45) zwei in der Reglermuffe (40) im Axialabstand eingebrachte Radialbohrungen (48,49) mit stark unterschiedlichem Durchmesser aufweist, die mit einer durchgehenden Querbohrung (50) in der Reglerachse (41) zusammenwirken, daß die Querbohrung (50) mit einer davon im Axialabstand angeordneten ersten Ringnut (55) in der Reglerachse (41) verbunden ist, daß der Abflußkanal (46) in einer von der ersten Ringnut (55) im Axialabstand angeordneten zweiten Ringnut (56) mündet, daß in der Reglermuffe (40) eine Verbindungsnut (58) in einer solchen Relation zu den beiden Ringnuten (55,56) angeordnet ist, daß sie die beiden Ringnuten (55,56) in der Vollaststellung (VL) der Reglermuffe (40) voneinander trennt und in den übrigen Verschiebepositionen der Reglermuffe (40) miteinander verbindet, und daß die beiden Radialbohrungen (48,49) in der Reglermuffe (40) und die Querbohrung (50) in der Reglerachse (41) einander so zugeordnet sind, daß in der Teillaststellung (TL) der Reglermuffe (40) die durchmessergrößere Radialbohrung (48) und in der Nullast- oder Leerlaufstellung (NL) der Reglermuffe (40) die durchmesserkleinere Radialbohrung (49) mit der Querbohrung (50) in Verbindung ist.

3. Pumpe nach Anspruch 1, dadurch gekennzeichnet, daß die Reglermuffe (40) auf einer den Abflußkanal (46) als Axialbohrung enthaltenden Reglerachse (41) axial verschiebbar sitzt, daß die Entlastungsdrossel (45) eine Vielzahl von in der Reglermuffe (40) eingebrachten, die Muffenwand durchdringenden Ausnehmungen (61,62) aufweist, die in zwei Querschnittsebenen in Umfangsrichtung nebeneinander mit Abstand liegen, wobei die Anzahl der Ausnehmungen (61,62) oder deren Größe in jeder Querschnittsebene stark unterschiedlich ist, daß die Reglerachse (41) eine mit dem Abflußkanal (46) verbundene Ringnut (63) trägt, deren axiale Nutbreite so groß bemessen ist, daß sie die Ausnehmungen (61,62) in beiden Querschnittsebenen zu überdecken vermag, und daß die Ausnehmungen (61,62) und die Ringnut (63) so angeordnet sind, daß die Ringnut (63) in der Vollaststellung (VL) der Reglermuffe (40) ausschließlich die zahlmäßig wenigen oder querschnittskleineren Ausnehmungen (62) in der einen Querschnittsebene, in der Teillaststellung (TL) alle Ausnehmungen (61,62) und in der Nullaststellung (NL) die zahlmäßig mehr oder querschnittsgrößeren Ausnehmungen (61) in der anderen Querschnittsebene überdeckt.

4. Pumpe nach Anspruch 3, dadurch gekennzeichnet, daß die Ausnehmungen (61,62) in den beiden Querschnittsebenen querschnittsgleich ausgebildet sind und daß die Anzahl der Ausnehmungen (61) in der einen Querschnittsebene doppelt so groß ist wie die Anzahl der Ausnehmungen (62) in der anderen Querschnittsebene.

5. Pumpe nach Anspruch 1, dadurch gekennzeichnet, daß die Reglermuffe (40) auf einer den Abflußkanal (46) als Axialbohrung enthaltenden Reglerachse (41) axial verschieblich sitzt, daß die Entlastungsdrossel (45) eine Anzahl von in der Reglermuffe (40) eingebrachten, die Muffenwand durchdringenden Ausnehmungen (71,72) aufweist, die in Umfangsrichtung in einer Querschnittsebene mit Abstand nebeneinander liegen und sich in Axialrichtung erstrecken, daß mindestens zwei Gruppen von Ausnehmungen (71,72) vorhanden sind, von denen die Ausnehmungen (71) der einen Gruppe eine längere axiale Ausdehnung aufweisen als die Ausnehmungen (72) der anderen Gruppe, daß die Reglerachse (41) eine mit dem Abflußkanal (46) verbundene Ringnut (73) aufweist, deren axiale Nutbreite gleich oder kleiner ist als der um die axiale Länge der kürzeren Ausnehmungen (72) und um die Summe der erforderlichen Abstandsmaße der kürzeren Ausnehmungen (72) von der Ringnut (73) in der Voll- und Teillaststellung der Reglermuffe (40) verminderte maximale Verschiebeweg der Reglermuffe (40) und daß die Ausnehmungen (71,72) und die Ringnut (73) einander so zugeordnet sind, daß die Ringnut (73) in der Vollaststellung (VL) der Reglermuffe (40) keine der Ausnehmungen (71,72) überdeckt, in der Teillaststellung (TL) mit allen Ausnehmungen (71,72) und in der Nullaststellung (NL) nur mit den die längere axiale Ausdehnung aufweisenden Ausnehmungen (71) der einen Gruppe in Verbindung steht.

## Claims

1. Fuel injection pump of the distributor type for internal combustion engines, having a pump and distributor piston (11), which bounds a pump working space (14) and is driven in a reciprocating and simultaneously rotating motion by a driving shaft (12), having an injection quantity control element (21) which is axially displaceable on the pump and distributor piston (11), having a rotational speed governor (22), which actuates the injection quantity control element and has a governor sleeve (40) which is displaced as a function of rotational speed, having a hydraulic injection adjuster (30), which has an injection adjustment piston (32) which is subjected to a control pressure and adjusts the beginning of the stroke of the pump and distributor piston (11), and therefore the beginning of delivery or injection (SB), to "advanced" relative to the rotational position of the driving shaft (12) with increasing control pressure and to "retarded" relative to the rotational position of the driving shaft (12) with decreasing control pressure, having a pump internal space (18), which accommodates the rotational speed governor (22), is filled with fuel at control pressure and, on the one hand, is in connection with the injection adjustment piston (32) and, on the other, has a relief throttle (45), which is controlled by the governor sleeve (40) as a function of load and which, depending on the displacement position of the governor sleeve (40), opens a different throttle cross-section to a drain passage (46) leading from the pump internal space (18) in such a way that, starting from the displacement position of the governor sleeve (40) at full load, the throttle cross-section increases to the displacement position at part load, characterised in that the relief throttle (45) in the governor sleeve (40) is configured in such a way that the throttle cross-section freed to the drain passage (46) is zero or very small in a displacement position (VL) taken up by the governor sleeve (40) at full load, is large in a part-load position (TL) taken up by the governor sleeve due to reduction in load and is smaller again, but larger than the displacement position taken up at full load, in a zero-load or idling position (NL) taken up by the governor sleeve (40) due to a further reduction in load.

2. Pump according to Claim 1, characterised in that the governor sleeve (40) is seated so as to be axially displaceable on a governor pin (41) containing, as an axial hole, the drain passage (46), in that the relief throttle (45) has two radial holes (48, 49) of very different diameter introduced into the governor sleeve (40) at an axial distance apart, which radial holes (48, 49) interact with a continuous transverse hole (50) in the governor pin (41), in that the transverse hole (50) is connected to a first annular groove (55) arranged at an axial distance from it in the governor pin (41), in that the drain passage (46) opens into a second annular groove (56) arranged at an axial distance from the first annular groove (55), in that a connecting groove (58) is arranged in the governor sleeve (40) with such a relationship to the two annular grooves (55, 56) that it separates the two annular grooves (55, 56) from one another in the full-load position (VL) of the governor sleeve (40) and connects them to one another in the other displacement positions of the governor sleeve (40), and in that the two radial holes (48, 49) in the governor sleeve (40) and the transverse hole (50) in the governor pin (41) are arranged relative to one another in such a way that in the part-load position (TL) of the governor sleeve (40), the larger diameter radial hole (48) is in connection with the transverse hole (50) and in the zero-load or idling position (NL) of the governor sleeve (40), the smaller diameter radial hole (49) is in connection with the transverse hole (50).

3. Pump according to Claim 1, characterised in that the governor sleeve (40) is seated on an axially displaceable governor pin (41) containing, as an axial hole, the drain passage (46), in that the relief throttle (45) has a plurality of apertures (61, 62), which are introduced into the governor sleeve (40), penetrate the sleeve wall and are located adjacent to one another at a distance apart in the peripheral direction in two cross-sectional planes, the number of apertures (61, 62) or their size being very different in each cross-sectional plane, in that the governor pin (41) carries an annular groove (63), which is connected to the drain passage (46) and whose axial groove width is dimensioned to be sufficiently large for it to overlap the apertures (61, 62) in both cross-sectional planes, and in that the apertures (61, 62) and the annular groove (63) are arranged in such a way that the annular groove (63) overlaps only the numerically fewer or cross-sectionally smaller apertures (62) in one cross-sectional plane in the full-load position (VL) of the governor sleeve (40), overlaps all the apertures (61, 62) in the part-load position (TL) and overlaps the numerically more numerous or cross-sectionally greater apertures (61) in the other cross-sectional plane in the zero-load position (NL).

4. Pump according to Claim 3, characterised in that the apertures (61, 62) in the two cross-sectional planes are configured to have the same cross-section and in that the number of apertures (61) in one cross-sectional plane is twice as large as the number of apertures (62) in the other cross-sectional plane.

5. Pump according to Claim 1, characterised in that the governor sleeve (40) is seated on an axially displaceable governor pin (41) containing, as an axial hole, the drain passage (46), in that the relief throttle (45) has a number of apertures (71, 72), which are introduced into the governor sleeve (40), penetrate the sleeve wall, are located adjacent to one another in a cross-sectional plane at a distance apart in the peripheral direction and extend in the axial direction, in that at least two groups of apertures (71, 72) are present, of which the apertures (71) of one group have a longer axial extent than the apertures (72) of the other group, in that the governor pin (41) has an annular groove (73), which is connected to the drain passage (46) and whose axial groove width is equal to or smaller than the maximum displacement distance of the governor sleeve (40) reduced by the axial length of the shorter apertures (72) and by the sum of the dimensions of the distances necessary between the shorter apertures (72) and the annular groove (73) in the full-load position and part-load position of the governor sleeve (40), and in that the apertures (71, 72) and the annular groove (73) are arranged relative to one another in such a way that the annular groove (73) does not overlap any of the apertures (71, 72) in the full-load position (VL) of the governor sleeve (40), is in connection with all the apertures (71, 72) in the part-load position (TL) and is only in connection with the apertures (71), having the longer axial extent, of one group in the zero-load position (NL).

## Revendications

1. Pompe d'injection de carburant du type à distributeur, pour moteurs à combustion interne avec un piston de pompe et de distributeur (11) délimitant une chambre de travail de la pompe (14), piston qui est entraîné par un arbre d'entraînement (12) dans un mouvement de va-et-vient et en même temps de rotation, avec un organe de commande (21) des quantités injectées pouvant être déplacé axialement sur le piston de pompe et de distributeur (11), avec un régulateur de vitesse de rotation (22) actionnant l'organe de commande des quantités injectées, régulateur qui présente un manchon (40) se déplaçant en fonction de la vitesse de rotation, avec un dispositif hydraulique de commande d'avance à l'injection (30), qui présente un piston de réglage de l'injection actionné par une pression de commande, piston qui déplace le début de la course du piston de pompe et de distributeur (11) et de cette façon le début du refoulement ou de l'injection (SB) par rapport à la position en rotation de l'arbre d'entraînement (12) avec une pression de commande croissante sur "avance" et avec une pression de commande décroissante sur "retard", avec une chambre intérieure de pompe (18) recevant le régulateur de la vitesse de rotation (22), chambre qui est remplie de carburant se trouvant sous une pression de commande, et d'une part est en liaison avec le piston de réglage de l'injection (32) et d'autre part présente un étranglement de décharge commandé en fonction de la charge par le manchon de régulateur (40), qui selon la position de déplacement du manchon de régulateur (40) commande une section transversale d'étranglement différente allant à un canal d'écoulement (46) partant de la chambre intérieure de la pompe (18) de telle façon que la section transversale d'étranglement s'agrandit en partant de la position de déplacement du manchon de régulateur (40) à pleine charge en allant vers la position de déplacement du manchon de régulateur à charge partielle, pompe d'injection de carburant caractérisée en ce que l'étranglement de décharge (45) est constitué dans le manchon de régulateur (40) de telle façon que la section transversale d'étranglement libérée vers le canal d'écoulement (46) soit nulle ou très petite quand le manchon de régulateur est dans une position de déplacement prise à pleine charge (VL), grande quand le manchon de régulateur est dans une position de charge partielle (TL°) prise du fait de la décharge, et à nouveau plus petite mais toutefois plus grande que dans la position de déplacement prise à pleine charge, dans une position de charge nulle ou de ralenti (NL) prise par le manchon de régulateur (40) du fait d'une nouvelle décharge.

2. Pompe selon la revendication 1, caractérisée en ce que le manchon de régulateur (40) se trouve sur un axe de régulateur (41), contenant le canal d'écoulement (46) sous forme d'un alésage axial, de façon à pouvoir se déplacer axialement, que l'étranglement de décharge (45) présente deux alésages radiaux (48, 49) avec un diamètre fortement différent, logés dans le manchon de régulateur (40) à distance axiale l'un de l'autre, alésages qui coopèrent avec un alésage transversal (50), traversant, dans l'axe du régulateur (41), en ce que l'alésage transversal (50) est relié à une première rainure annulaire (55) disposée à une certaine distance axiale de là, dans l'axe de régulateur (41), en ce que le canal d'écoulement (46) débouche dans un deuxième rainure annulaire (56) disposée à une certaine distance axiale de la première rainure annulaire (55), en ce que dans le manchon de régulateur (40) est disposée une rainure de liaison (58) dans une relation avec les deux rainures annulaires (55, 56) telle qu'elle sépare les deux rainures annulaires (55, 56) quand le manchon de régulateur (40) est en position de pleine charge (VL) et quelle les relie l'une à l'autre quand le manchon de régulateur (40) est dans les autres positions de déplacement et en ce que les deux alésages radiaux (48, 49) dans le manchon de régulateur (40) et l'alésage transversal (50) dans l'axe de régulateur (41) sont associés l'un à l'autre de telle façon que quand le manchon de régulateur (40) est en position de charge partielle (TL) l'alésage radial de plus grand diamètre (48) est en liaison avec l'alésage transversal (50) et quand le manchon de réglage (40) est en position de charge nulle ou de ralenti (NL) c'est l'alésage radial de plus petit diamètre qui est en liaison avec l'alésage transversal (50).

3. Pompe selon la revendication 1, caractérisée en ce que le manchon de régulateur (40) se trouve, de façon à pouvoir coulisser axialement sur un axe de régulateur (41) contenant le canal d'écoulement (46) comme alésage axial, en ce que l'étranglement de décharge (45) présente une pluralité d'évidements (61, 62) logés dans le manchon de régulateur (40), passant à travers la paroi du manchon, évidements qui se trouvent à distance les uns à côté des autres dans deux plans de section transversale dans le sens périphérique, le nombre des évidements (61, 62) ou leur grandeur dans chaque plan de section transversale étant fortement différents, en ce que l'axe de régulateur (41) porte une rainure annulaire (63) relié au canal d'écoulement (46), rainure dont la largeur axiale est suffisamment grande pour qu'elle puisse recouvrir les évidements (61, 62) dans les deux plans de section transversale et en ce que les évidements (61, 62) et la rainure annulaire (63) sont disposés de telle façon que la rainure annulaire (63) recouvre exclusivement les évidements (62) dans l'un des plans de section transversale, moins nombreux ou de plus petite section transversale quand le manchon de régulateur (40)est dans la position de pleine charge (VL), recouvre tous les évidements (61, 62) dans la position de charge partielle (TL), et recouvre dans la position de charge nulle (NL) les évidements (61) plus nombreux ou de plus grande section transversale dans l'autre plan de section transversale.

4. Pompe selon la revendication 3, caractérisée en ce que les évidements (61, 62) dans les deux plans de section transversale sont constitués avec la même section transversale et en ce que le nombre des évidements (61) dans l'un des plans de section transversale est deux fois plus grand que le nombre des évidements (62) dans l'autre plan de section transversal.

5. Pompe selon la revendication 1, caractérisée en ce que le manchon de régulateur (40) se trouve de façon à coulisser axialement sur un axe de régulateur (41) contenant le canal d'écoulement (46) sous forme d'alésage axial, en ce que l'étranglement de décharge (45) présente une pluralité d'évidements (71, 72) logés dans le manchon de régulateur (40), traversant la paroi du manchon, évidements qui dans le sens périphérique se trouvent côte à côte à une certaine distance, dans un plan de section transversale, en ce qu'au moins il existe deux groupes d'évidements (71, 72), parmi lesquels les évidements (71) de l'un des groupes présentent une extension axiale plus longue que les évidements (72) de l'autre groupe, en ce que l'axe de régulateur (41) présente une rainure annulaire (73) reliée au canal d'écoulement (46), rainure dont la largeur axiale est égale à ou plus petite que la course de déplacement maximale du manchon de régulateur (40) diminuée de la longueur axiale des évidements les plus courts (72) et de la somme des distances nécessaires des évidements les plus courts (72) de la rainure annulaire (73) quand le manchon de régulateur (40) est en position de pleine charge et de charge partielle et en ce que les évidements (71, 72) et la rainure annulaire (73) sont associés les uns par rapport aux autres de telle façon que la rainure annulaire (73) ne recouvre aucun des évidements (71, 72) quand le manchon de régulateur (40) est en position de pleine charge (VL), soit en liaison avec tous les évidements (71, 72) dans la position de charge partielle (TL) et ne soit en liaison qu'avec les évidements (71) de l'un des groupes, présentant l'extension axiale la plus longue dans la position de charge nulle (NL).
